# EUROPÄISCHE PATENTSCHRIFT

(11) **EP 2 960 615 B1**
(45) Veröffentlichungstag und Bekanntmachung des Hinweises auf die Patenterteilung: **27.12.2017**
(21) Anmeldenummer: 15450024.3
(22) Anmeldetag: 18.06.2015
(51) Int. Cl.: F41A 3/54, F41A 3/64, F41A 19/30

(54) **HANDFEUERWAFFE**
HANDGUN
ARME DE POING

(30) Priorität: 26.06.2014 AT 5072014
(43) Veröffentlichungstag der Anmeldung: 30.12.2015
(73) Patentinhaber: Conle, Henning, 8044 Zürich (CH)
(72) Erfinder: Conle, Henning, 8044 Zürich (CH)
(74) Vertreter: Beer & Partner Patentanwälte KG

(56) Entgegenhaltungen:
- EP-A2- 0 159 441
- DE-B- 1 040 420
- US-A- 1 516 540

## Beschreibung

Die Erfindung betrifft eine vollautomatische Handfeuerwaffe mit den Merkmalen des Oberbegriffs des Anspruchs 1.

Aus der EP 0 159 441 A2 ist eine Handfeuerwaffe mit einem Schlitten bekannt, der einerseits an einer Führung an einer Laufhalterung, an welcher der Lauf lösbar befestigt ist, und andererseits über eine mit dem Schlitten verbundene Hülse am Lauf verschiebbar gelagert ist.

Die erfindungsgemäße Waffe ist nach dem bekannten Prinzip eines offen zuschießenden Masseverschlusses aufgebaut. Bei einer schussbereiten Waffe befindet sich keine Patrone im Patronenlager und der Verschluss wird in einer hinteren Position festgehalten. Durch Betätigen des Abzugs wird der Verschluss freigegeben und durch eine Feder nach vorn zum Lauf hin bewegt. Dabei nimmt er eine Patrone aus dem Magazin mit, schiebt sie in das Patronenlager und zündet sie durch den Aufprall des Schlagbolzens am Zündhütchen der Patrone. Die Massenträgheit bewirkt, dass der Verschluss die Patronenhülse im Patronenlager im Wesentlichen solange festhält, bis das Geschoss den Lauf verlassen hat. Die Patronenhülse und der Verschluss werden dann durch den Gasdruck so weit nach hinten bewegt, bis der Verschluss bei losgelassenem Abzug wieder gefangen wird. Auf dem Rückweg wird die Patronenhülse ausgeworfen. Wenn der Abzug gedrückt bleibt, wiederholt sich dieser Vorgang, solange Munition vorhanden ist.

Aufgabe der Erfindung ist es, eine derartige Waffe zu schaffen, die möglichst einfach und günstig hergestellt werden kann.

Gelöst wird diese Aufgabe mit einer Handfeuerwaffe mit den Merkmalen des Anspruchs 1.

Bevorzugte Ausführungsformen der Erfindung sind Gegenstand der Unteransprüche.

Weitere Merkmale und Vorteile der Erfindung ergeben sich aus der nachfolgenden Beschreibung eines bevorzugten Ausführungsbeispiels der Erfindung unter Bezugnahme auf die angeschlossenen Zeichnungen. Es zeigt (nicht maßstabsgetreu):
Fig. 1 eine Seitenansicht einer bevorzugten Ausführungsform einer erfindungsgemäßen Handfeuerwaffe,
Fig. 2 die Handfeuerwaffe in Schrägansicht,
Fig. 3 die Handfeuerwaffe in Schrägansicht aus einer anderen Perspektive,
Fig. 4 einen U-förmigen Bügel der Handfeuerwaffe,
Fig. 5 einen Lauf der Handfeuerwaffe,
Fig. 6a und 6b einen Magazinschacht der Handfeuerwaffe,
Fig. 7a und 7b eine Laufhalterung der Handfeuerwaffe,
Fig. 8 eine Trägerplatte der Handfeuerwaffe,
Fig. 9 einen Verriegelungsteil der Handfeuerwaffe,
Fig. 10 ein Wandelement des Magazinschachtes der Handfeuerwaffe,
Fig. 11a und 11b ein Verschlussstück der Handfeuerwaffe,
Fig. 12a und 12b eine Führung der Handfeuerwaffe,
Fig. 13 eine Fangkralle der Handfeuerwaffe,
Fig. 14a und 14b einen Abzug der Handfeuerwaffe,
Fig. 15 einen Sicherungsbügel der Handfeuerwaffe,
Fig. 16 einen Verriegelungshebel der Handfeuerwaffe und
Fig. 17a und 17b einen Schlagbolzen der Handfeuerwaffe.

Die in den Zeichnungen dargestellte bevorzugte Ausführungsform der erfindungsgemäß Handfeuerwaffe weist einen Lauf 1 auf, dessen patronenlagerseitiges Ende 2 an einer Laufhalterung 3 befestigt ist. Ein Verschluss 4, der als Masseverschluss ausgeführt ist, besteht im Wesentlichen aus einem U-förmig gebogenen Bügel 5 mit zwei Schenkeln 6 und einer diese verbindenden Basis 7. In der Basis 7 befindet sich eine Öffnung 8, durch die der Lauf 1 geführt ist. An den freien Enden der Schenkel 6 ist ein Verschlussstück 9 befestigt. Das Verschlussstück 9 ist bevorzugt mit den Schenkeln 6 verschraubt, kann aber auch auf andere Weise daran befestigt sein, z.B. angenietet oder angeschweißt sein. Zum Verschrauben sind in den Enden der Schenkel Senklöcher 10 und im Verschlussstück 9 Gewindebohrungen 11 angebracht, in welche Senkkopfschrauben durch die Senklöcher 10 eingeschraubt werden können. Der Bügel 5 kann auf einfache Weise aus einem Blech gestanzt und gebogen werden.

Die Laufhalterung 3 (Fig. 7a und 7b) besteht in der dargestellten Ausführungsform aus einem Vierkantrohr, dessen gegenüberliegende Wände 12, 13 Bohrungen 31a, 31b aufweisen, in denen das patronenlagerseitige Ende 2 des Laufes 1 aufgenommen werden kann. Am Lauf 1 (Fig. 5) ist am patronenlagerseitigen Ende 2 eine Vertiefung 14 angebracht, die in der eingebauten Stellung des Laufes 1 zum stirnseitigen, oberen Ende 15 der Laufhalterung 3 weist und im Inneren der Laufhalterung 3 angeordnet ist.

Ein Verriegelungsteil 16 (Fig. 9) besteht aus einem quaderförmigen Block 17, der in das stirnseitige Ende 15 der Laufhalterung 3 gesteckt wird. An seiner Unterseite 18 weist er eine Ausnehmung 19 auf, deren Krümmung dem Außendurchmesser des patronenlagerseitigen Endes 2 des Laufes 1 entspricht. Die Tiefe der Ausnehmung 19 am Verriegelungsteil 16 entspricht etwa der Tiefe der Ausnehmung 14 am Lauf 1 und die verbleibende Länge L1 an der Unterseite 18 des Verriegelungsteils 16 ist im Wesentlichen gleich lang wie die Länge L2 der Ausnehmung am Lauf 1, sodass der Verriegelungsteil 16 mit dem so gebildeten Vorsprung 20 in die Ausnehmung 14 am Lauf 1 eingreifen und diesen sowohl axial als auch in Umfangsrichtung fixiert.

Zum Befestigen des Verriegelungsteils 16 ist in diesem eine Bohrung 21 angebracht und in den Wänden 12, 13 der Laufhalterung 1 sind ebenfalls Bohrungen 22 angebracht, durch welche ein Verriegelungsstift gesteckt werden kann. Der Verriegelungsstift kann seinerseits z.B. durch Wurmschrauben in Bohrungen 23 am Verriegelungsteil 16 gesichert werden.

Die erfindungsgemäße Waffe weist einen Magazinschacht 24 auf (Fig. 6a und 6b), in dem ein an sich bekanntes Stangenmagazin 25 auf an sich bekannte Weise lösbar aufgenommen wird. Der Magazinschacht 24, der gleichzeitig einen Griff bilden kann, aber auch mit einer Umhüllung z.B. aus Holz oder Kunststoff umgeben sein kann, um den Komfort beim Tragen, Halten und Schießen zu erhöhen, kann ebenfalls auf einfache Weise aus einem Blech ausgestanzt und gebogen werden und weist eine U-Form mit zwei Seitenwänden 26, 27 und einer Rückwand 28 auf. Die vierte Wand wird durch ein zwischen die Seitenwände 26, 27 eingesetztes, U-förmiges Wandelement 86 (Fig. 10) gebildet, dessen Seitenwände 79, 80 mit den Seitenwänden 26, 27 verbunden, z.B. punktverschweißt, werden.

An den Seitenwänden 26, 27 des Magazinschachtes 24 befinden sich an deren oberen Enden zwei im rechten Winkel nach außen gebogene Laschen 29, 30. In einer Wand 26 ist eine Ausnehmung 56 mit zwei nach außen gebogenen Laschen 57 für die Lagerung eines Verriegelungshebels 81 (Fig. 16) angebracht.

Eine Trägerplatte 32 (Fig. 8), die bevorzugt ebenfalls aus einem Blech gestanzt ist, weist eine U-Form mit zwei Schenkeln 33, 34 auf, mit denen sie an den Laschen 29, 30 des Magazinschachtes 24 befestigt, z.B. angeschweißt, ist. An der Basis 35 der Trägerplatte 32 befinden sich zwei Bohrungen 36, 37, durch welche eine Führung 38 für das Verschlussstück 9 an der Trägerplatte 32 angeschraubt werden kann. Die Führung 38 (Fig. 12a und 12b) ist in der dargestellten Ausführungsform ein massiver, quaderförmiger Block mit zwei Gewindebohrungen 39, 40, die in ihrer Lage den Bohrungen 36, 37 an der Trägerplatte entsprechen. Auf der der Trägerplatte 38 gegenüber liegenden Oberseite weist er eine Führungsnut 41 auf, in welcher ein Steg 42 an der Unterseite des Verschlussstücks 9 verschiebbar ist.

Am Verschlussstück 9 sind des Weiteren noch ein vertiefter Stoßboden 43 und ein fester, gegebenenfalls austauschbarer, Schlagbolzen 44 (Fig. 17a und 17b) angeordnet. Der Schlagbolzen 44 kann austauschbar sein, wofür z.B. zwei Reserveaufnahmen 85 im Verschlussstück 9 vorgesehen sein können.

Die Schenkel 6 des U-förmigen Bügels 5 sind an jeweils einer Führung 45 auf gegenüber liegenden Seiten der Laufhalterung in Längsrichtung verschiebbar geführt, die im Wesentlichen eine U-Form aufweisen. Die Basis der U-Form wird jeweils von einer der einander gegenüber liegenden Wänden 46, 47 der Laufhalterung 3 gebildet. Die Seitenwände der U-förmigen Führungen werden von oberen und unteren Vorsprüngen gebildet. Die oberen Vorsprünge 48, 49 werden von einem vorspringenden Rand am Verriegelungsteil 16 gebildet und die unteren Vorsprünge von den Schenkeln 33, 34 der Trägerplatte 32.

Der Schlitten bestehend aus dem U-förmigen Bügel 5 und dem Verschlussstück 9 ist somit dreifach geführt, nämlich durch die Öffnung 8 am Bügel 5, die Schenkel 6 an der Laufhalterung 3 und den Steg 42 am Führungsteil 38. Der Schlitten wird durch eine Druckfeder 50 nach vorne gedrückt, die zwischen der Laufhalterung 3 und der Basis 7 des Bügels 8 eingespannt ist und den Lauf 1 umgibt.

In seiner in Fig. 1 bis 3 dargestellten, hinteren Stellung wird der Schlitten von einer in Fig. 13 dargestellten Fangkralle 51 gehalten, die bevorzugt aus einem gestanzten, U-förmig gebogenen Blechteil besteht und zwei Schenkel 52, 53 und einer Basis 54 besteht. An den Enden der Schenkel 52, 53 der Fangkralle 51 sind Rasthaken 54, 55 angeordnet, die an der Basis 7 des U-förmigen Bügels 5 angreifen. Die freien Enden der Schenkel 52, 53 können aus Stabilitätsgründen miteinander verbunden sein. Die Fangkralle 51 ist um eine Achse 58 verschwenkbar, welche durch Bohrungen 59, 60 in den Schenkeln 52, 53 definiert werden.

Ein ebenfalls bevorzugt aus einem gestanzten, U-förmig gebogenen Blechteil bestehender Abzug 61 (Fig. 14a und 14b) weist in zwei Schenkeln 62, 63 Bohrungen 64, 65 auf, welche ebenfalls eine Schwenkachse definieren, die im zusammengebauten Zustand mit der Achse 58 der Fangkralle zusammen fällt und durch einen gemeinsamen Bolzen gebildet wird. Der Abzug 61 ist etwas schmäler als die Fangkralle 51 und zwischen deren Schenkeln 52, 53 aufgenommen.

Die beiden Schenkel 62, 63 des Abzugs 61 weisen Anlageflächen 66, 67 auf, mit denen sie an einer Unterkante 68 der Basis 54 der Fangkralle 51 anliegen, wenn der Abzug 61 gedrückt wird, womit die Fangkralle 51 in Fig. 1 gegen den Uhrzeigersinn verschwenkt und der Schlitten 4 freigegeben wird, sodass dieser durch die Kraft der Feder 50 beschleunigt nach vorne zum Lauf 1 hin bewegt wird.

Auf diesem Weg wird durch den Steg 42 eine Patrone aus dem Magazin 25 geschoben und in das Patronenlager eingeführt. Sobald sich das Verschlussstück 9 ganz vorne befindet, wird die Patrone durch den Schlagbolzen 44 gezündet, worauf der Schlitten durch die Patrone unter der Wirkung des Gasdruckes wieder zurück bewegt wird. Die Fangkralle 51 wird durch eine nicht dargestellte Feder im Uhrzeigersinn belastet und bewegt sich in diese Richtung, sobald der Abzug 61 losgelassen wird. Auf dem Rückweg des Schlittens stößt die Patrone gegen die Führung 38 und wird dadurch nach oben ausgeworfen.

Um ein unbeabsichtigtes Auslösen eines Schusses zu verhindern, ist ein Sicherungsbügel 69 vorgesehen, der ebenfalls bevorzugt aus einem gestanzten, U-förmig gebogenen Blechteil besteht, und um eine Achse 70 verschwenkbar gelagert ist. Seine Schenkel 71, 72 weisen Haken 73, 74 auf, die an der Oberkante 75 der Basis 54 der Fangkralle 51 angreifen, wenn sich der Sicherungsbügel 69 in seiner Grundstellung befindet, in die er im Uhrzeigersinn von einer nicht dargestellten Feder gedrückt wird.

Der Griffteil 76 des Sicherungsbügels 69 liegt innerhalb des Abzugs 61 und in dessen Verlängerung und stützt sich seitlich mit Vorsprüngen 56, 57 an den Seitenwänden 46, 47 der Laufhalterung 3 ab. Da der Sicherungsbügel 69 die Fangkralle 51 blockiert, wenn er nicht gedrückt wird, sind die Fangkralle 51 und somit auch der Schlitten gesichert, sollte unbeabsichtigt der Abzug gedrückt werden oder die Waffe einem so starken Stoß ausgesetzt werden, dass die Fangkralle 51 entriegelt. Wenn jedoch der Sicherungsbügel 69 gleichzeitig gedrückt wird, kann davon ausgegangen werden, dass der Schütze die Waffe ausreichend fest in der Hand hält und mit Absicht einen Schuss abgeben will.

Bei der Laufhalterung 3 (Fig. 7a und 7b) ist auf etwa 2/3 der Länge die eine Wand 13 des Profilrohres entfernt und in den beiden angrenzenden Wänden 46, 47 sind paarweise Bohrungen 77, 78 angebracht, in welche die Bolzen der Achsen 58 und 70 der Fangkralle 51 und des Abzugs 61 bzw. des Sicherungsbügels 69 gesteckt sind. Auf diese Weise kann eine Abzugsgruppe gebildet werden, die einfach zu montieren und demontieren ist.

Der Verriegelungshebel 81 gemäß Fig. 16 ist ebenfalls bevorzugt aus einem gestanzten, U-förmig gebogenen Blechteil hergestellt und weist eine Basis 82 eine umgebogene Nase 83 und Seitenwände 83, 84 auf, deren Ecken 87, 88 in eine Ausnehmung in einer Wand des Magazins 25 eingreifen.

## Patentansprüche

1. Vollautomatische Handfeuerwaffe mit einem Lauf (1) und einem zuschießenden Masseverschluss, der einen Schlitten mit einem Verschlussstück (9) aufweist, wobei der Schlitten an einer Führung (45) verschiebbar gelagert ist, und wobei die Führung (45) an einer Laufhalterung (3) angeordnet ist, an welcher der Lauf (1) lösbar befestigt ist, **dadurch gekennzeichnet, dass** der Schlitten einen im Wesentlichen U-förmigen Bügel (5) mit zwei Schenkeln (6) und einer Basis (7) aufweist, an dem das Verschlussstück (9) angeordnet ist, dass der Lauf (1) durch eine Öffnung (8) in der Basis (7) des U-förmigen Bügels (5) ragt und der Schlitten an der Öffnung (8) am Lauf (1) verschiebbar gelagert ist, und dass die Führung (45) durch zwei einander gegenüber liegende U-förmige Vertiefungen an der Laufhalterung (3) gebildet wird, in welchen die Schenkel (6) des U-förmigen Bügels (5) geführt sind.

2. Handfeuerwaffe nach Anspruch 1, **dadurch gekennzeichnet, dass** zwischen dem Bügel (5) und der Führung (45) eine den Lauf (1) umgebende Druckfeder (50) eingespannt ist.

3. Handfeuerwaffe nach Anspruch 1 oder 2, **dadurch gekennzeichnet, dass** der Bügel (5) aus einem abgekanteten Blech hergestellt ist.

4. Handfeuerwaffe nach einem der Ansprüche 1 bis 3, **dadurch gekennzeichnet, dass** die Führung (45) an einer Abzugsgruppe angeordnet ist.

5. Handfeuerwaffe nach Anspruch 1 bis 4, **dadurch gekennzeichnet, dass** das Verschlussstück (9) im Bereich der freien Enden von Schenkeln (6) des Bügels (5) zwischen diesen aufgenommen und mit diesen fest verbunden, insbesondere verschraubt oder vernietet, ist.

6. Handfeuerwaffe nach einem der Ansprüche 1 bis 5, **dadurch gekennzeichnet, dass** die Laufhalterung (3) im Führungsbereich im Wesentlichen quaderförmig ist und zur Begrenzung der U-förmigen Vertiefungen Vorsprünge (48, 49) daran angeordnet, insbesondere befestigt, sind.

7. Handfeuerwaffe nach Anspruch 6, **dadurch gekennzeichnet, dass** ein Paar von Vorsprüngen (48, 49) an einem Verriegelungsteil (16) angeordnet ist, das am stirnseitigen Ende (15) der Laufhalterung (3) befestigt ist und dass der Verriegelungsteil (16) in eine Vertiefung (14) am Lauf (1) eingreift.

8. Handfeuerwaffe nach einem der Ansprüche 1 bis 7, **dadurch gekennzeichnet, dass** an einem Magazinschacht (24) eine Trägerplatte (32) angeordnet ist, an der eine zweite Führung (38) für den Schlitten, insbesondere das daran angeordnete Verschlussstück (9), befestigt ist.

9. Handfeuerwaffe nach einem der Ansprüche 6 bis 8, **dadurch gekennzeichnet, dass** ein zweites Paar von Vorsprüngen (33, 34) an der Trägerplatte (32) angeordnet ist.

10. Handfeuerwaffe nach einem der Ansprüche 1 und 8, **dadurch gekennzeichnet, dass** die Laufhalterung (3) am Magazinschacht (24) befestigt ist.

11. Handfeuerwaffe nach einem der Ansprüche 1 bis 10, **dadurch gekennzeichnet, dass** die Laufhalterung (3) aus einem rechteckigen Profilrohr mit zwei Öffnungen in gegenüberliegenden Wänden (12, 13) besteht, durch welche der Lauf (1) quer zur Längsrichtung des Profilrohres ragt.

12. Handfeuerwaffe nach Anspruch 7 und 11, **dadurch gekennzeichnet, dass** der Verriegelungsteil (16) in das stirnseitigen Ende (15) des Profilrohres gesteckt und dort befestigt ist.

13. Handfeuerwaffe nach einem der Ansprüche 1 bis 12, **dadurch gekennzeichnet, dass** am Schlitten wenigstens eine Rast, insbesondere ein Rastvorsprung (56, 57), und am Magazinschacht (24) eine verschwenkbar gelagerte Fangkralle (51) angeordnet sind.

14. Handfeuerwaffe nach Anspruch 13, **dadurch gekennzeichnet, dass** die Fangkralle (51) ein im Wesentlichen U-förmig gebogener Bügel mit zwei Schenkeln (52, 53) ist, an deren Enden Rasthaken (54, 55) angeordnet sind, und dass ein Abzug (61), der an der selben Achse (58) wie die Fangkralle (51) gelagert ist, an einer die beiden Schenkel (52, 53) verbindenden Basis (54) angreift.

15. Handfeuerwaffe nach Anspruch 14, **dadurch gekennzeichnet, dass** ein schwenkbar gelagerter Sicherungsbügel (69) an der dem Abzug (61) gegenüber liegenden Seite an der Basis (54) angreift und dass ein Griffteil (76) des Sicherungsbügels in Verlängerung des Abzug (61) liegt.

16. Handfeuerwaffe nach einem der Ansprüche 4 bis 15, **dadurch gekennzeichnet, dass** an der Laufhalterung (3) die Fangkralle (51), der Abzug (61) und der Sicherungsbügel (69) gelagert sind.

17. Handfeuerwaffe nach Anspruch 16, **dadurch gekennzeichnet, dass** die Abzugsgruppe, insbesondere die Laufhalterung (3), am Magazinschacht (24) befestigt ist.

## Claims

1. A fully automatic handgun having a barrel (1) and a blowback open bolt firing breech mechanism, having a slide with a breechblock (9), the slide being mounted in a displaceable manner on a guide (45) and wherein the guide (45) is arranged on a barrel holder (3), on which the barrel (1) is fastened in a releasable manner, **characterized in that** the slide has an essentially U-shaped bracket (5) with two legs (6) and a base (7), on which bracket (5) a breechblock (9) is arranged, **in that** the barrel (1) projects through an opening (8) in the base (7) of the U-shaped bracket (5) and the slide is mounted on the opening (8) in a displaceable manner on the barrel (1), and **in that** the guide (45) is formed by two mutually opposite U-shaped depressions on the barrel holder (3), in which depressions the legs (6) of the U-shaped bracket (5) are guided.

2. Handgun as claimed in claim 1, **characterized in that** a compression spring (50), which encloses the barrel (1), is clamped in between the bracket (5) and the guide (45).

3. Handgun as claimed in claim 1 or 2, **characterized in that** the bracket (5) is produced from an angled metal sheet.

4. Handgun as claimed in one of claims 1 to 3, **characterized in that** the guide (45) is arranged on a trigger assembly.

5. Handgun as claimed in claims 1 to 4, **characterized in that** the breech block (9) is accommodated in the region of the free ends of legs (6) of the bracket (5) between said legs, and is fixed, in particular screwed or riveted, thereto.

6. Handgun as claimed in one of claims 1 to 5, **characterized in that** the barrel holder (3) is essentially cuboidal in the guide region and, in order to delimit the U-shaped depressions, protrusions (48, 49) are arranged, in particular fastened, thereon.

7. Handgun as claimed in claim 6, **characterized in that** a pair of protrusions (48, 49) is arranged on a locking part (16), which is fastened at the end (15) of the barrel holder (3), and **in that** the locking part (16) engages in a depression (14) on the barrel (1).

8. Handgun as claimed in one of claims 1 to 7, **characterized in that** a carrier plate (32) is arranged on a magazine well (24), on which carrier plate (32) a second guide (38) for the slide, in particular the breech block (9) arranged thereon, is fastened.

9. Handgun as claimed in one of claims 6 to 8, **characterized in that** a second pair of protrusions (33, 34) is arranged on the carrier plate (32).

10. Handgun as claimed in either of claims 1 and 8, **characterized in that** the barrel holder (3) is fastened on the magazine well (24).

11. Handgun as claimed in one of claims 1 to 10, **characterized in that** the barrel holder (3) is composed of a rectangular profile tube with two openings in opposite walls (12, 13), through which the barrel (1) projects transversely to the longitudinal direction of the profile tube.

12. Handgun as claimed in claims 7 and 11, **characterized in that** the locking part (16) is plugged into the end (15) of the profile tube and fastened there.

13. Handgun as claimed in one of claims 1 to 12, **characterized in that** at least one latching means, in particular a latching protrusion (56, 57), is arranged on the slide and a pivotably mounted catch (51) is arranged on the magazine well (24).

14. Handgun as claimed in claim 13, **characterized in that** the catch (51) is a bracket which is bent in an essentially U-shaped manner and has two legs (52, 53), at the ends of which latching hooks (54, 55) are arranged, and **in that** a trigger (61), which is mounted on the same axis (58) as the catch (51), acts on a base (54), which connects the two legs (52, 53).

15. Handgun as claimed in claim 14, **characterized in that** a pivotably mounted safety bracket (69) acts on the base (54), on the side located opposite the trigger (61), and **in that** a handle part (76) of the safety bracket lies in extension of the trigger (61).

16. Handgun as claimed in one of claims 4 to 15, **characterized in that** the catch (51), the trigger (61) and the safety bracket (69) are mounted on the barrel holder (3).

17. Handgun as claimed in claim 16, **characterized in that** the trigger assembly, in particular the barrel holder (3), is fastened on the magazine well (24).

## Revendications

1. Arme à feu portative automatique avec un canon (1) et un verrouillage de culasse ouvert qui comporte un chariot avec un verrou (9), lequel chariot est supporté avec possibilité de translation sur un guide (45), ce guide (45) étant disposé sur une monture de canon (3) sur laquelle le canon (1) est fixé de façon amovible, **caractérisée en ce que** le chariot présente un étrier (5) sensiblement en forme de U avec deux bras (6) et une base (7), sur lequel le verrou (9) est disposé, **en ce que** le canon (1) dépasse à travers une ouverture (8) dans la base (7) de l'étrier en forme de U (5) et le chariot est supporté avec possibilité de translation sur le canon (1) au niveau de l'ouverture (8), et **en ce que** le guide (45) est formé par deux creux en forme de U qui se font face sur la monture de canon (3), dans lesquels les bras (6) de l'étrier en forme de U (5) sont guidés.

2. Arme à feu portative selon la revendication 1, **caractérisée en ce qu'**un ressort de compression (50) entourant le canon (1) est tendu entre l'étrier (5) et le guide (45).

3. Arme à feu portative selon la revendication 1 ou 2, **caractérisé en ce que** l'étrier (5) est fabriqué à partir d'une tôle pliée.

4. Arme à feu portative selon l'une des revendications 1 à 3, **caractérisée en ce que** le guide (45) est disposé sur un groupe de détente.

5. Arme à feu portative selon la revendication 1 à 4, **caractérisée en ce que** le verrou (9) est reçu entre les extrémités libres des bras (6) de l'étrier (5) au niveau de celles-ci et fixé à celles-ci, en particulier vissé ou riveté.

6. Arme à feu portative selon l'une des revendications 1 à 5, **caractérisée en ce que** la monture de canon (3) est sensiblement carrée dans la zone de guidage et des saillies (48, 49) y sont disposées, en particulier fixées pour délimiter les creux en forme de U.

7. Arme à feu portative selon la revendication 6, **caractérisée en ce qu'**une paire de saillies (48, 49) est disposée sur un élément de verrouillage (16) fixé à l'extrémité frontale (15) de la monture de canon (3) et **en ce que** l'élément de verrouillage (16) se met en prise dans un creux (14) du canon (1).

8. Arme à feu portative selon l'une des revendications 1 à 7, **caractérisée en ce qu'**une plaque de support (32) sur laquelle est fixé un deuxième guide (38) pour le chariot, en particulier le verrou (9) disposé dessus, est disposée sur un logement de chargeur (24).

9. Arme à feu portative selon l'une des revendications 6 à 8, **caractérisée en ce qu'**une deuxième paire de saillies (33, 34) est disposée sur la plaque de support (32).

10. Arme à feu portative selon l'une des revendications 1 et 8, **caractérisée en ce que** la monture de canon (3) est fixée sur le logement de chargeur (24).

11. Arme à feu portative selon l'une des revendications 1 à 10, **caractérisée en ce que** la monture de canon (3) se compose d'un tube profilé rectangulaire avec deux ouvertures dans des parois (12, 13) qui se font face, à travers lesquelles le canon (1) dépasse transversalement par rapport au sens de la longueur du tube profilé.

12. Arme à feu portative selon les revendications 7 et 11, **caractérisée en ce que** l'élément de verrouillage (16) est enfoncé et fixé dans l'extrémité frontale (15) du tube profilé.

13. Arme à feu portative selon l'une des revendications 1 à 12, **caractérisée en ce qu'**il est prévu sur le chariot au moins un cran, en particulier une saillie d'enclenchement (56, 57), et sur le logement de chargeur (24) une griffe d'accrochage supportée de façon pivotante (51).

14. Arme à feu portative selon la revendication 13, **caractérisée en ce que** la griffe d'accrochage (51) est un étrier recourbé sensiblement en forme de U, avec deux bras (52, 53) dont les extrémités portent des crochets d'enclenchement (54, 55), et **en ce qu'**une détente (61) supportée sur le même axe (58) que la griffe d'accrochage (51) se met en prise sur une base (54) reliant les deux bras (52, 53).

15. Arme à feu portative selon la revendication 14, **caractérisée en ce qu'**un étrier de sûreté (69) supporté avec possibilité de pivotement se met en prise sur la base (54) sur un côté faisant face à la détente (61) et **en ce qu'**une partie de prise (76) de l'étrier de sûreté se trouve dans le prolongement de la détente (61).

16. Arme à feu portative selon l'une des revendications 4 à 15, **caractérisée en ce que** la griffe d'accrochage (51), la détente (61) et l'étrier de sûreté (69) sont supportés sur la monture de canon (3).

17. Arme à feu portative selon la revendication 16, **caractérisée en ce que** le groupe de détente, en particulier la monture de canon (3), est fixé au logement de chargeur (24).
